# EUROPÄISCHE PATENTSCHRIFT

(11) **EP 0 232 267 B1**
(45) Veröffentlichungstag und Bekanntmachung des Hinweises auf die Patenterteilung: **29.03.1989**
(21) Anmeldenummer: 85904619.5
(22) Anmeldetag: 06.09.1985
(51) Int. Cl.: F42B 13/32

(54) **LEITWERK MIT ENTFALTBAREN FLÜGELN**
TAIL UNIT WITH COLLAPSIBLE WINGS
EMPENNAGE AVEC AILES ESCAMOTABLES

(30) Priorität: 25.09.1984 DE 3435063
(43) Veröffentlichungstag der Anmeldung: 19.08.1987
(73) Patentinhaber: Rheinmetall GmbH, 40880 Ratingen (DE)
(72) Erfinder: BÖDER, Dieter, D-4000 Düsseldorf (DE)
(86) Internationale Anmeldenummer: EP8500452
(87) Internationale Veröffentlichungsnummer: WO8602154

(56) Entgegenhaltungen:
- GB-A- 23 823
- GB-A- 745 252
- US-A- 2 923 241
- US-A- 3 103 886

## Beschreibung

Die Erfindung betrifft ein Leitwerk mit entfaltbaren Flügeln für Geschosse und Flugkörper.

Ein Leitwerk der eingangs genannten Art ist aus der DE-C-3 026 409 bekannt. Dieses Leitverk umfaßt vorzugsweise ein aus flexiblem Tuchmaterial bestehendes Flügelelement, das doppelwandig ausgebildet ist und vermittels einer mehrere, z. T. teleskopartig ausgestaltete Streben umfassenden Haltevorrichtung ausklappbar ist. Die Haltevorrichtung besteht aus einer Vielzahl von Teilen, die innerhalb des Flugkörpers einen relativ großen Platz beanspruchen und somit einen erheblichen Totlastanteil darstellen. Zudem erfordert die Herstellung dieser Teile erhebliche Kosten. Schließlich entstehen Probleme bei der Auslegung der Haltevorrichtung für die beim Abschuß von Geschossen auftretenden hohen Beschleunigungswerte.

Aus der GB-A-745 252 ist ein Leitwerk mit entfaltbaren Flügeln gemäß Oberbegriff des Anspruches 1 bekannt, wobei jeder Flügel zwei Flügelblätter umfaßt, die spitzenseitig miteinander verbunden und wurzelseitig an getrennten, hinsichtlich ihres umfangsseitigen Abstands veränderbaren Lagern befestigt sind, wobei die Flügelblätter im entfalteten Zustand dachartig aufgestellt sind. Besonders nachteilig bei diesen bekannten Flügeln ist, daß die Flügelblätter nicht symmetrisch zu einander aufgebaut sind.

Dadurch ergibt sich eine relativ geringe Stabilität, weil die Flügel bei seitlich angreifenden Luftkräften zusammenklappen können. Dieses wird insbesondere noch dadurch unterstützt, daß jeweils eines der beiden Flügelblätter nach innen, d. h. zum anderen Flügelblatt hin gewölbt ist.

Der Erfindung liegt die Aufgabe zugrunde, ein Leitwerk der eingangs erwähnten Art anzugeben, das preiswert hergestellt werden kann und höchsten Beschleunigungsbeanspruchungen beim Abschuß von Geschossen standhält und gegenüber seitlich angreifenden Luftkräften eine hohe Stabilität aufweist.

Diese Aufgabe wird durch die in Patentanspruch 1 angegebene Erfindung gelöst. Vorteilhafte Ausgestaltungen der Erfindung gehen aus den Unteransprüchen hervor.

Die Erfindung wird nachfolgend unter Bezug auf die Zeichnung näher erläutert. Dabei zeigt:
Fig. 1: einen Querschnitt durch einen Teil des Flugkörpers nach Fig. 2 mit Blickrichtung auf die Seitenkanten eines Leitwerksflügels;
Fig. 2: eine perspektivische und stark schematisierte Darstellung eines Flugkörpers mit einem entfaltbare Flügel umfassenden Leitwerk;
Fig. 3: einen Querschnitt durch den Flugkörper im Bereich des Leitwerks mit eingefalteten Flügeln;
Fig. 4: eine Detaildarstellung eines Flügels mit Blickrichtung gemäß Pfeil 3 aus Fig. 1;
Fig. 5: eine Schnittdarstellung durch den Flügel gemäß Linie 5 - 5 nach Fig. 1.

Fig. 2 zeigt in schematisierter, perspektivischer Darstellung einen Flugkörper 10 mit einem im Heckbereich angeordneten, entfaltbare Flügel 11 umfassenden Leitwerk. Flugkörper dieser Art und auch Geschosse werden von Startgeräten oder aus großkalibrigen Rohrwaffen abgefeuert und sollen in großer Entfernung Punktziele mit möglichst hoher Präzision erreichen.

Zur Flugbahnstabilisierung und/oder Endphasenlenkung ist ein Leitwerk erforderlich, das aerodynamisch optimale Eigenschaften haben soll, dabei aber robust und platzsparend aufgebaut ist, um einerseits hohen Beschleunigungsbeanspruchungen zu widerstehen, die insbesondere beim Abschuß aus Rohrwaffen auftreten, und um andererseits möglichst wenig des für Nutzlasten vorgesehenen Volumens des Flugkörpers/Geschosses zu beanspruchen.

Fig. 1 zeigt in vergrößerter Darstellung einen Querschnitt durch einen Teil des Flugkörpers 10 nach Fig. 2 mit Blick auf die Seitenkanten eines Flügels 11 des Leitwerks. Der Flügel 11 besteht aus zwei Flügelbläₜtern, 12, 12a, die spitzenseitig miteinander verbunden, beispielsweise vernietet sind, und die wurzelseitig an getrennten, hinsichtlich ihres umfangsseitigen Abstands veränderbaren Lagern 17, 17a derart befestigt sind, daß die Flügelblätter 12, 12a im entfalteten Zustand des Flügels 11, der in Fig. 1 dargestellt ist, dachartig aufgestellt sind. Obgleich die Flügelblätter 12, 12a selbst aus einem elastischen und flexiblen Material, wie z. B. Federstahl, einer hochfesten Leichtmetalllegierung oder aus einem faserverstärkten Kunststoff hergestellt sind, was ihre Einfaltung und Unterbringung im Volumen des Flugkörpers 10 erleichtert, bilden sie im entfalteten Zustand nach Fig. 1 eine sehr stabile Anordnung mit hervorragenden aerodynamischen Eigenschaften. Bei einem der Lager 17, 17a handelt es sich um ein gelenkiges Festlager 17a, während das andere Lager ein gelenkiges Gleitführungslager ist. Der genaue Aufbau dieser Lager wird später unter Bezug auf weitere Figuren der Zeichnung (Fig. 4, Fig. 5) noch näher erläutert.

Diese Lageranordnung ermöglicht - wie im einzelnen aus Fig. 3 hervorgeht - eine abschußsichere und raumsparende Unterbringung des Flügels 11 im Umfangsbereich des Flugkörpers 10, indem nämlich die Flügelblätter 12, 12a im eingefalteten Zustand in Umfangsrichtung um den Heckteil des Flugkörpers 10 herumgewickelt werden. Dieses Prinzip ist an sich von herkömmlichen Wickelleitwerken bekannt. Diese sind jedoch nur linienartig mit der Außenmantelfläche eines Geschosses oder Flugkörpers verbunden und weisen daher im ausgeklappten Zustand nicht die für Präzisionsanflüge erforderliche Stabilität auf. Im zusammengeklappten Zustand (Fig. 3) liegen die Flügelblätter 12, 12a eines jeden Flügels 11 dicht benachbart übereinander, was dadurch erreicht wird, daß das Gleitführungslager 17 parallel unmittelbar neben dem gelenkigen Festlager 17a eines jeden Flügels 11 angeordnet ist. Bei dieser Ausführungsform können die Flügel 11, in Radialrichtung gesehen, auch vergleichweise lang und damit im Hinblick auf die aerodynamischen Erfordernisse optimal ausgeführt werden, da selbst diese langen Flügel noch raumsparend untergebracht werden können. Gemäß Fig. 3 überdecken dabei die Flügelblätter eines Flügels 11 mindestens den Lagerbereich eines benachbarten Flügels. Im entfalteten Zustand nach Fig. 1 sind die Lager 17, 17a der Flügelblätter 12, 12a dagegen in Umfangsrichtung beabstandet voneinander angeordnet, so daß sich die dargestellte dachförmige Anordnung der Flügelblätter 13, 13a ergibt. Diese Position erreichen die Flügelblätter 13, 13a dadurch, daß das gelenkige Gleitführungslager 17 beim Entfalten des Flügels 11 in Umfangsrichtung vom Festlager 17a entfernt wird. Der Aufbau der Flügelwurzel und deren Befestigung im Bereich der Lager 17,17a wird im folgenden unter Bezugnahme auf Fig. 4 und Fig. 5 näher erläutert.

Fig. 4 zeigt eine Ansicht auf einen Teil des Flügelblatts 12a und den Mantel 16 des Flugkörpers 10 mit Blick aus Richtung des Pfeils 4 gemäß Fig. 1. In Fig. 4 sind nur Einzelheiten des gelenkigen Gleitführungslagers 17 dargestellt, während das gelenkige Festlager 17a, an dem das andere Flügelblatt 12 befestigt ist, nicht sichtbar ist. Fig. 5 dagegen zeigt einen Schnitt durch den Flügel 11, entlang der Linie 5 - 5 gemäß Fig. 1 mit Blick auf Teile des Mantels 16 des Flugkörpers 10. In dieser Figur ist auch das gelenkige Festlager 17a noch zu erkennen. Jedes Lager 17, 17a umfaßt ein Scharnierteil 13,13a, das um jeweils einen, im Mantel 16 des Flugkörpers 10 fest angeordneten bzw. gleitbeweglich gelagerten Zapfen 31, 31 a, 31 b drehbar gelagert ist. Jeder der Zapfen 31 besteht aus mindestens zwei Teilen 31 a, 31 b, um die Montage der Flügelblätte 12,12a zu erleichtern. In den Scharnierteilen 13, 13a sind die Flügelblätter 12, 12a befestigt, wobei sich für die Befestigung vorzugsweise eine Vernietung oder Verklebung anbietet. Der gleitbeweglich gelagerte Zapfen 31 des gelenkigen Gleitführungslagers 17 (Fig. 4) kann in parallel angeordneten Gleitbahnen 15 zwischen zwei Endstellungen gleiten. In der ersten Endstellung - hierbei sind die Flügel 11 gemäß Fig. 3 eingefaltet - sind die Zapfen 31 beider Lager 17,17a unmittelbar benachbart nebeneinander angeordnet. In der anderen Endstellung ist der Zapfen 31 des Gleitführungslagers 17 max. entfernt vom Zapfen 31 des gelenkigen Festlagers 17a angeordnet, was dem entfaltenen Zustand des Flügels 11 gemäß Fig. 1 entspricht. Auf der Längsachse des gleitbeweglich gelagerten Zapfens 31 des Gleitführungslagers 17 liegen zwei in Längsrichtung des Zapfens 31 gleitbar gelagerte Arretierstifte 32, die durch Druckfedern 30 belastet nach Erreichen des Endes einer Gleitbahn 15 in eine dort angeordnete Vertiefung 15a einrasten und dadurch das Flügelblatt 12a sicher verriegeln.

Um die Stabilität der Flügelblätter 12, 12a im entfalteten Zustand des Flügels 11 zu vergrößern und gleichzeitig den Entfaltungsvorgang zu fördern, sind die Flügelblätter 12, 12a zweckmäßig in Richtung ihrer Längserstreckung gewölbt ausgebildet, so daß sie praktisch einen Teil eines Zylindermantels darstellen. Diese Wölbung kann den aus einem elastischen Werkstoff bestehenden Flügelblättern 12, 12a durch an sich bekannte Herstellungsverfahren, wie z. B. Walzen, aufgeprägt werden. Auf besonders einfache Weise kann die zweckmäßige Wölbung der Flügelblätter 12, 12a jedoch auch dadurch bewirkt werden, daß die Scharnierteile 13, 13a zur Befestigung der Flügelblätter 12,12a einen Einspannschlitz aufweisen, der - entsprechend der gewünschten Wölbung - bogenförmig ausgebildet ist. Beim Einfalten der Flügel 11 wird die Wölbung der Flügelblätter 12,12a zeitweilig flachgepreßt, so daß die Flügelblätter 12, 12a raumsparend eng übereinander zu liegen kommen. Die Flügelblätter 12,12a tendieren jedoch dazu, die aufgeprägte Wölbung wieder einzunehmen, so daß dadurch der Entfaltungsvorgang gefördert wird. Diese Wölbung verleiht den Flügelblättern 12, 12a eine hervorragende Knickstabilität bei Druckbeanspruchung und sichert somit die vorteilhaften aerodynamischen Eigenschaften des Leitwerks. Quer zur ersten Wölbung ist den Flügelblättern 12,12a beispielsweise durch Walzen noch eine zweite Wölbung aufgeprägt, die ebenfalls ihre Entfaltung und ihre Stabilität im entfalteten Zustand fördert. Diese Wölbung trägt auch dazu bei, daß im entfalteten Zustand die Flügelblätter 12, 12a noch derart vorgespannt sind, daß die gleitbeweglich gelagerten Zapfen 31, 31a, 31 b federnd in ihre Endlage gedrückt und dort gehalten werden. Um ein möglichst raumsparendes Unterbringen der Flügelblätter 12, 12a im eingefalteten Zustand des Flügels 11 zu ermöglichen, läuft das Scharnierteil 13 des Festlagers 17a nicht über die gesamte Breite des Flügelblatts 12, sondern läßt an beiden Seiten Platz für die im zusammengefalteten Zustand in Achsfluchtung liegenden zwei Teilscharniere des gelenkigen Gleitführungslagers 17. Damit sich bei der Zusammenfaltung des Flügels 11 die Flügelblätter 12,12a im Bereich der Scharnierteile 13,13a nicht behindern, enthält das mit dem Gleitführungslager 17 verbundene Flügelblatt 12a mittig eine fensterförmige Aussparung, während das mit dem gelenkigen Festlager 17 verbundene Flügelblatt 12 im Seitenbereich der Lagerstelle Ausnehmungen aufweist. Für bestimmte Anwendungsfälle ist es vorteilhaft, wenn der Flugkörper 10 um seine Längsachse rotiert, also einen Drall aufweist. Dieser Drall kann dem Flugkörper 10 auf einfache Weise dadurch verliehen werden, daß zumindest eines der Flügelblätter 12, 12a des Flügels 11 in Bezug auf die Längsachse des Flugkörpers 10 angestellt oder verwunden ist. Diese Anstellung wird zweckmäßig dadurch erreicht, daß die Gleitbahnen 15 unterschiedlich lang ausgebildet sind, so daß die Arretierstifte 32 mit unterschiedlichem Abstand vom Zapfen 31 einrasten und dadurch das mit ihnen verbundene Flügelblatt verwinden.

## Patentansprüche

1. Leitwerk mit entfaltbaren Flügeln (11) für Geschosse und Flugkörper (10) wobei jeder Flügel (11) zwei Flügelblätter (12, 12a) umfaßt, die spitzenseitig miteinander verbunden und wurzelseitig an getrennten, hinsichtlich ihres umfangsseitigen Abstands veränderbaren Lagern (17,17a) derart befestigt sind, daß die Flügelblätter (12, 12a) im entfalteten Zustand der Flügel (11) dachartig aufgestellt, daß die Lager (17, 17a) aus einem Festlager (17) und einem gelenkigen Gleitführungslager (17a) bestehen, und daß das Gleitführungslager (17a) ein Scharnierteil (13) umfaßt, das um jeweils einen im Mantel (16) des Flugkörpers (10) gleitbeweglich gelagerten Zapfen (31) drehbar gelagert ist, dadurch gekennzeichnet, daß auch das Festlager (17) gelenkig ist und um einen Zapfen (31) drehbar gelagert ist, daß die zwei Flügelblätter (12, 12a) symmetrisch zueinander aufgebaut sind; und daß die Flügelblätter (12, 12a) jeweils in ihrer Längsrichtung und senkrecht zu dieser Richtung gewölbt ausgebildet sind.

2. Leitwerk nach Anspruch 1, dadurch gekennzeichnet, daß jeder Zapfen (31, 31 a, 31 b) mindestens aus zwei Teilen (31 a, 31 b) besteht.

3. Leitwerk nach einem der Ansprüche 1 oder 2, dadurch gekennzeichnet, daß auf der Längsachse des gleitbeweglich gelagerten Zapfen (31) liegend zwei in Längsrichtung des Zapfens (31) gleitbar gelagerte Arretierstifte (32) vorgesehen sind, die, durch Druckfedern (30) belastet, nach Erreichen des Endes einer Gleitbahn (15) in eine dort angeordnete Vertiefung (15a) einrasten und dadurch das Flügelblatt (12a) verriegeln.

4. Leitwerk nach einem der Ansprüche 1 bis 3, dadurch gekennzeichnet, daß die Flügelblätter (12, 12a) mit den Scharnierteilen (13, 13a) verbunden, vorzugsweise vernietet sind, und daß die Wölbung der Flügelblätter (12, 12a) diesen durch eine entsprechende Formgebung des in den Scharnierteilen (13, 13a) für das Einspannen der Flügelblätter vorgesehenen Einspannschlitzes aufgeprägt ist.

5. Leitwerk nach einem der Ansprüche 1 bis 4, dadurch gekennzeichnet, daß die Gleitbahnen (15) unterschiedlich lang ausgebildet sind, so daß die Arretierstifte (32) mit unterschiedlichem Abstand vom Zapfen (31) einrasten und dadurch das mit ihnen verbundene Flügelblatt (12a) verwinden.

6. Leitwerk nach einem der Ansprüche 1 bis 5, dadurch gekennzeichnet, daß die Flügelblätter (12, 12a) auch im entfalteten Zustand noch derart vorgespannt sind, daß die gleitbeweglich gelagerten Zapfen (31, 31a, 31 b) durch Federkraft in Endlage gehalten werden.

## Claims

1. Tail unit with collapsible fins (11) for projectiles and missiles (10), each fin (11) comprising two leaves (12, 12a) which are interconnected at their tips and at their roots and which are attached to separate supports (17, 17a) which can be varied in their spacing around the periphery so that the leaves (12, 12a), when the fins (11) are in the unfolded state, are erected in the manner of a roof, the supports (17,17a) comprising a fixed support (17) and an articulated sliding guide bearing (17a) the sliding guide bearing (17a) comprising a hinge part (13) which is mounted so as to be rotatable about a pin (31) slidably mounted in the casing (16) of the missile (10), characterised by the fact that the fixed support (17) likewise is articulated and rotatably mounted about a pin (31) and the two leaves (12, 12a) are constructed symmetrically in relation to each other and that the leaves (12,12a) are in each case of arched construction in the longitudinal direction and perpendicularly to this direction.

2. Tail unit in accordance with claim 1, characterised by the fact that each pin (31, 31 a, 31 b) comprises at least two parts (31 a, 31 b).

3. Tail unit in accordance with one of claims 1 or 2, characterised by the fact that on the longitudinal axis of the slidably mounted pin (31) two retention pins (32) are mounted to be slidable in the longitudinal direction of the pin (31) and biased by pressure springs (30) at the end of a slide path (15) to engage a depression (15a) and thus lock the leaf (12a).

4. Tail unit in accordance with one of claims 1 to 3, characterised by the fact that the leaves (12, 12a) are connected to the hinge parts (13, 13a) preferably by riveting, the arched shape of the leaves (12, 12a) being imparted by a suitably shaped clamping slot provided in the hinge parts (13, 13a) to enable the leaves to be clamped.

5. Tail unit in accordance with one of claims 1 to 4, characterised by the fact that the slide paths (15) are of different lengths, so that the retention pins (32) engage at different distances from the pin (31) and thus deform the leaf (12a) connected thereto.

6. Tail unit in accordance with one of claims 1 to 5, characterised by the fact that the leaves (12, 12a) in the unfolded state, also are prestressed to such an extent that the slidably mounted pins (31, 31a, 31b) are held in the end position by spring force.

## Revendications

1. Empennage comportant des ailettes déployables (11) pour engins balistiques et missiles (10), chaque ailette (11) comprenant deux lames (12, 12a) qui sont reliées l'une à l'autre par la pointe et sont fixées à leur base par des appuis (17, 17a) séparés dont l'écartement périphérique est variable, de façon qu'à l'état déployé les lames (12, 12a) des ailettes (11) soient dressées en formant une sorte de toit, que les appuis (17, 17a) consistent en un appui fixe (17) et un appui articulé à glissière (17a) et que ce dernier appui (17a) comprend une partie charnière (13) qui repose avec pivotement possible sur un pivot (31) monté glissant dans l'enveloppe (16) de l'engin (10), caractérisé en ce qu'également l'appui fixe (17) est articulé et repose sur un pivot (31) en pouvant tourner, en ce que les deux lames (12, 12a) de l'ailette sont établies symétriquement l'une par rapport à l'autre, et en ce que les lames (12, 12a) des ailettes sont chacune cintrées, suivant leur direction longitudinale et perpendiculairement à cette direction.

2. Empennage selon la revendication 1, caractérisé en ce que chaque pivot (31, 31 a, 31 b) est constitué par au moins deux parties (31 a, 31 b).

3. Empennage selon l'une des revendications 1 ou 2, caractérisé en ce qu'il est prévu, reposant sur l'axe longitudinal du pivot (31) supporté avec possibilité de glissement, deux chevilles d'arrêt (32) supportées avec possibilité de glissement du pivot (31) dans la direction longitudinale, lesquelles s'encliquètent, sollicitées par des ressorts de compression (30) et après avoir atteint l'extrémité d'un guide à glissement (15) dans un renfoncement (15a) disposé à cet endroit et verrouillent par suite la lame (12a) de l'ailette.

4. Empennage selon l'une des revendications 1 à 3, caractérisé en ce que les lames (12, 12a) de l'ailette sont reliées aux parties charnière (13, 13a), en étant de préférence rivetées, et en ce que la courbure des lames d'ailette (12, 12a) leur est imprime par une conformation correspondante de la fente de fixation prévue dans les parties de charnière (13, 13a) pour fixer les lames de l'ailette.

5. Empennage selon l'une des revendications 1 à 4, caractérisé en ce que les guides à glissement sont de longueur différente, de sorte que les chevilles d'arrêt (32) s'encliquètent à une distance d'écartement différente par rapport au pivot (31) et par suite produisant le gauchissement de la lame d'ailette (12a) qui leur est liée.

6. Empennage selon l'une des revendications 1 à 5, caractérisé en ce que les lames (12, 12a) de l'ailette sont encore précontraintes, même à l'état déployé, de sorte que les pivots (31, 31a, 31b), supportés avec possibilité de glissement, sont maintenus en position d'extrémité par une force de ressort.
